# EUROPÄISCHE PATENTANMELDUNG

(11) **EP 4 775 769 A1**
(43) Veröffentlichungstag der Anmeldung: **15.07.2026**
(21) Anmeldenummer: 26150212.4
(22) Anmeldetag: 05.01.2026
(51) Int. Cl.: E05B 17/20, E05B 65/10, E05C 7/04, E05C 9/04

(54) **TREIBRIEGELSCHLOSS MIT MANIPULATIONSSCHUTZ**

(30) Priorität: 10.01.2025 DE 102025100714
(71) Anmelder: ASSA ABLOY Sicherheitstechnik GmbH, 72458 Albstadt (DE)
(72) Erfinder: Rittinger, Peter, 72474 Benzingen (DE)
(74) Vertreter: Louis Pöhlau Lohrentz

(57) **Zusammenfassung**

Die Erfindung betrifft ein Treibriegelschloss (3) für einen Passivflügel einer zweiflügeligen Tür, mit einem Schlossgehäuse (32), in welchem eine Treibriegelstange (33, 34) und ein Schieberelement (36, 37) jeweils zwischen einer Verriegeltstellung und einer Entriegeltstellung bewegbar gelagert sind. Um im Falle einer Manipulation ein Einschieben der Treibriegelstange (33, 34) zu verhindern, wird vorgeschlagen, dass in der Verriegeltstellung im Falle einer Manipulation die Treibriegelstange (33, 34) in Kontakt mit dem Schieberelement (36, 37) gelangt, wobei das Schieberelement (36, 37) die Bewegung der Treibriegelstange (33, 34) in das Schlossgehäuse (32) hinein sperrt.

## Beschreibung

Die vorliegende Erfindung betrifft ein Treibriegelschloss gemäß den Merkmalen des Oberbegriffs des Anspruchs 1.

Dokument EP 1 813 742 A1 beschreibt ein Treibriegelschloss für einen Standflügel einer zweiflügeligen Tür, die an einem Türrahmen montiert ist. Das Treibriegelschloss weist eine obere Treibriegelstange und eine untere Treibriegelstange auf, die nach oben bzw. unten herausgefahren werden, um den Standflügel der zweiflügeligen Tür gegenüber dem Türrahmen zu verriegeln. Durch Betätigung einer Handhabe, die an einer Schlossnuss des Treibriegelschlosses angeschlossen ist, kann das Treibriegelschloss manuell entriegelt werden. Um ein Einschieben der ausgefahrenen Treibriegelstangen in manipulativer Absicht bei verriegeltem Standflügel zu vermeiden ist, weist ein im Schlossgehäuse bewegbar gelagerter Treibstangen-Anschlussschieber, an dem die untere Treibriegelstange angeschlossen ist, einen Vorsprung auf, der mit einer formschlüssigen Abstützung an der Schlossnuss zusammenwirkt. Im Fall, dass versucht wird, die untere Treibriegelstange in manipulativer Absicht im Sinne einer Entriegelung einzuschieben, wird der Treibstangen-Anschlussschieber im Schlossgehäuse so weit verschoben, bis der Vorsprung des Treibstangen-Anschlussschiebers in die Abstützung an der Schlossnuss einfährt und aufgenommen wird, wodurch ein weiteres Einschieben der Treibriegelstange zumindest erschwert wird.

Nachteilig ist hierbei, dass bei gewaltsamem Einschieben der Treibriegelstange dennoch die Gefahr besteht, dass die formschlüssige Abstützung an der Schlossnuss zerstört wird und durch weiteres Einschieben der Treibriegelstange die Schlossnuss im Entriegelungssinne gedreht wird, was die Entriegelung des Treibriegelschlosses zur Folge hat.

Es ist eine Aufgabe der vorliegenden Erfindung, ein Treibriegelschloss zu schaffen, welches bei kompaktem Aufbau einen sicheren Manipulationsschutz bietet.

Diese Aufgabe wird erfindungsgemäß durch ein Treibriegelschloss gemäß den Merkmalen des Anspruchs 1 gelöst.

Erfindungsgemäß wird ein Treibriegelschloss für einen Passivflügel einer zweiflügeligen Tür vorgeschlagen, mit einem Schlossgehäuse, in welchem zumindest eine Treibriegelstange zwischen einer Verriegeltstellung und einer Entriegeltstellung bewegbar gelagert ist,
und in welchem zumindest ein Schieberelement, insbesondere ein Riegelschieber und/oder ein Fallenschieber angeordnet ist, wobei das zumindest eine Schieberelement zwischen einer Verriegeltstellung und einer Entriegeltstellung bewegbar gelagert ist. Wesentlich dabei ist, dass in der Verriegeltstellung im Falle einer Manipulationsbeaufschlagung die zumindest eine Treibriegelstange in das Schlossgehäuse hinein verlagert wird und dort derart in Kontakt mit dem zumindest einen Schieberelement gelangt, dass dieses die Bewegung der zumindest einen Treibriegelstange in das Schlossgehäuse hinein sperrt.

Vorteilhafterweise wird bei einem Manipulationsversuch, also bei einem manipulativen Eindrücken der Treibriegelstange, diese an dem Schieberelement abgestützt. Das Schieberelement ist in dem Schlossgehäuse aufgenommen und dort stabil gelagert. Das bedeutet, dass das Schieberelement relativ hohe Kräfte aufnehmen kann und so die Treibriegelstange einen mechanisch belastbaren, stabilen Abstützpunkt erhält. Damit kann eine Manipulation durch Einschieben der Treibriegelstange in das Schlossgehäuse wirksam verhindert werden.

Die zumindest eine Treibriegelstange kann mittelbar oder unmittelbar in Kontakt mit dem Schieberelement gelangen. Das bedeutet, dass die Treibriegelstange selbst, oder ein mit der Treibriegelstange verbundenes Element in Kontakt mit dem Schieberelement gelangen kann, um die Bewegung der zumindest einen Treibriegelstange zu blockieren.

Vorzugsweise gelangt die zumindest eine Treibriegelstange selbstsperrend in Kontakt mit dem Schieberelement. Insbesondere gelangt die zumindest eine Treibriegelstange mittelbar oder unmittelbar derart in Kontakt mit dem Schieberelement, dass die Bewegung der zumindest einen Treibriegelstange in das Schlossgehäuse hinein und die Bewegung des Schieberelements in seine Entriegeltstellung gesperrt ist. Dadurch kann eine Selbstsperrung realisiert werden.

Insbesondere ist das Schieberelement in dem Schlossgehäuse linear verschiebbar gelagert. Vorzugsweise verläuft die Bewegungsrichtung des Schieberelements horizontal bzw. senkrecht zu der Bewegungsrichtung der Treibriegelstangen.

Insbesondere kann das Schlossgehäuse einen Schlossboden und eine Schlossdecke umfassen. Das Schieberelement kann in dem Schlossgehäuse beispielsweise an dem Schlossboden und an der Schlossdecke geführt werden, um eine möglichst hohe Kraftaufnahme zu ermöglichen. Beispielsweise kann das Schieberelement mehrere Zapfen aufweisen, die in Führungsöffnungen oder Führungsnuten des Schlossbodens und/oder der Schlossdecke eingreifen, um das Schieberelement linear verschiebbar zu lagern.

Die Schlossdecke und/oder der Schlossboden kann abnehmbar ausgestaltet sein. Insbesondere verläuft der Schlossboden mit Abstand und parallel zu der Schlossdecke. Das Schlossgehäuse kann an seiner Vorderseite einen Stulp aufweisen. Der Stulp kann eine oder mehrere Öffnungen aufweisen, durch die ein oder mehrere der Riegelelemente hindurchgreifen können.

Insbesondere kann vorgesehen sein, dass die zumindest eine Treibriegelstange einen Steg aufweist, der in Kontakt mit dem zumindest einen Schieberelement gelangt.

Vorzugsweise wird unter Verriegeltstellung des Schlosses eine Stellung verstanden, bei der die zumindest eine Treibriegelstange oder die beiden Treibriegelstangen aus dem Schlossgehäuse ausgefahren sind. Ferner ist das zumindest eine Schieberelement in der Verriegeltstellung in das Schlossgehäuse maximal zurückgezogen.

Insbesondere wird unter Entriegeltstellung verstanden, dass die zumindest eine Treibriegelstange oder die beiden Treibriegelstangen in das Schlossgehäuse eingezogen sind. Ferner ist das zumindest eine Schieberelement in der Entriegeltstellung in dem Schlossgehäuse maximal in Richtung Stulp verlagert.

Das Schieberelement kann als Riegelschieber und/oder als Fallenschieber ausgebildet sein. In der Verriegeltstellung weist das Schlossgehäuse jeweils einen Fallenaufnahmeraum und/oder einen Riegelaufnahmeraum auf, der sich in dem Schlossgehäuse vor dem jeweiligen Schieberelement, also vor dem Fallenschieber und/oder vor dem Riegelschieber befindet. D.h. in der Verriegeltstellung ist das Schieberelement in der am weitesten in das Schlossgehäuse hinein zurückgezogenen Position. In dieser Position kann die Treibriegelstange bzw. ein Anschlussschieber der Treibriegelstange mit dem Schieberelement zusammenwirken, um eine Manipulation sicher zu verhindern.

Insbesondere wird das Schieberelement in der Entriegeltstellung so weit in Richtung Stulp verfahren, dass vor dem Schieberelement, insbesondere vor dem Riegelschieber und/oder vor dem Fallenschieber, in dem Schlossgehäuse kein Aufnahmeraum ist.

Vorzugsweise kann vorgesehen sein, dass die zumindest eine Treibriegelstange in zumindest einem in dem Schlossgehäuse gelagerten Treibriegelstangenanschlussschieber aufgenommen ist, und der Steg an dem zumindest einen Treibriegelstangenanschlussschieber angeordnet ist, oder dass der Steg an der zumindest einen Treibriegelstange angeordnet ist. Insbesondere kann die Treibriegelstange mittelbar, also direkt, oder unmittelbar, also mittels ihres Treibriegelstangenanschlussschiebers, in Anlage mit dem Schieberelement gelangen.

Vorteilhafterweise kann vorgesehen sein, dass an dem zumindest einen Schieberelement ein Sperrelement mit einer ersten Kontaktfläche und an dem Steg eine zweite Kontaktfläche angeordnet ist, wobei die Kontaktflächen derart geneigt sind, dass bei Kontakt der beiden Kontaktflächen ein Verbringen des zumindest einen Schieberelements von der Verriegeltstellung in die Entriegeltstellung gesperrt ist. Dadurch wird eine Selbstsperrung realisiert. Wenn infolge einer Manipulation die Treibriegelstange in das Schlossgehäuse hinein betätigt wird, gelangt diese in Kontakt mit dem Schieberelement und verhindert, dass das Schieberelement in seine Entriegeltstellung bewegt werden kann. Dies bewirkt sozusagen eine doppelte Sicherung, da in dieser Kontaktstellung sowohl eine Manipulation der Treibriegelstange wie auch eine Manipulation des Schieberelements wirksam verhindert wird.

Dabei kann vorzugsweise vorgesehen sein, dass die auf die erste Kontaktfläche wirkende Kontaktkraft in zwei rechtwinkelig zueinanderstehende Kraftkomponenten zerlegbar ist, wobei die erste Kraftkomponente zur Bewegungsrichtung des zumindest einen Schieberelements parallel ist und die zweite Kraftkomponente rechtwinkelig zur Bewegungsrichtung des zumindest einen Schieberelements orientiert ist, und die erste Kraftkomponente in Richtung der Verriegelungsrichtung des zumindest einen Schieberelements gerichtet ist.

Insbesondere kann vorgesehen sein, dass die erste Kontaktfläche als eine ebene Fläche ausgebildet ist und die zweite Kontaktfläche als eine ebene Fläche ausgebildet ist, derart dass die Kontaktflächen gegen die Horizontale geneigt sind, vorzugsweise wobei die erste Kontaktfläche und die zweite Kontaktfläche zwei zueinander parallele Ebenen sind.

In einer vorzugsweisen Ausgestaltung kann vorgesehen sein, dass die Oberflächennormale der ersten Kontaktfläche mit der Verriegelungsrichtung des zumindest einen Schieberelements einen stumpfen Winkel einschließt, bzw. dass die Oberflächennormale der ersten Kontaktfläche mit der Entriegelungsrichtung des zumindest einen Schieberelements einen stumpfen Winkel einschließt.

Das Treibriegelschloss kann in einer Ausgestaltung lediglich eine einzige Treibriegelstange aufweisen. Das bedeutet lediglich mit einer oberen Treibriegelstange oder einer unteren Treibriegelstange ausgebildet sein.

In einer mechanisch sichereren Ausgestaltung kann vorgesehen sein, dass das Treibriegelschloss eine obere Treibriegelstange und eine untere Treibriegelstange aufweist, wobei die obere Treibriegelstange in einem oberen Treibriegelstangenanschlussschieber aufgenommen ist und die untere Treibriegelstange in einem unteren Treibriegelstangenanschlussschieber aufgenommen ist.

Insbesondere kann vorgesehen sein, dass der obere Treibriegelstangenanschlussschieber und der untere Treibriegelstangenanschlussschieber über eine Umlenkmechanik miteinander bewegungsgekuppelt sind, sodass der obere Treibriegelstangenanschlussschieber und der untere Treibriegelstangenanschlussschieber gegensinnig zueinander bewegbar sind. Dadurch kann eine Bewegung des unteren Treibriegelstangenanschlussschiebers gleichzeitig den oberen Treibriegelstangenanschlussschieber betätigen und umgekehrt.

Vorzugsweise kann vorgesehen sein, dass das Schlossgehäuse einen Stulp aufweist und das zumindest eine Schieberelement einen vorderen Bereich mit einem Schieberkopf und einen diesem gegenüberliegenden hinteren Bereich mit einem Schieberstamm aufweist, wobei der Schieberkopf zum Stulp hin weisend angeordnet ist, und dass die erste Kontaktfläche im Bereich des Schieberstammes angeordnet ist, insbesondere im hinteren Drittel des Schieberelements angeordnet ist.

Durch die Anordnung des Sperrelements bzw. der Kontaktfläche im Bereich des Schieberstammes bzw. im hinteren Drittel des Schieberelements, gelangt dieses in der Verriegeltstellung in den Bewegungsbereich der Treibriegelstangen bzw. der Treibriegelstangenanschlussschieber.

Im Falle, dass das Schieberelement als Fallenschieber ausgebildet ist, kann beispielsweise die obere Treibriegelstange oder der obere Treibriegelstangenanschlussschieber mit dem hinteren Bereich des Fallenanschlussschiebers zusammenwirken, um eine Manipulation durch Eindrücken der oberen Treibriegelstange zu verhindern.

Im Falle, dass das Schieberelement als Riegelschieber ausgebildet ist, kann beispielsweise die untere Treibriegelstange bzw. der Treibriegelstangenanschlussschieber der unteren Treibriegelstange mit dem Stamm des Riegelschiebers bzw. dem hinteren Bereich des Riegelschiebers zusammenwirken, um eine Manipulation durch Eindrücken der unteren Treibriegelstange zu verhindern. Selbstverständlich kann auch vorgesehen sein, dass sowohl die obere Treibriegelstange bei einem Manipulationsversuch in Kontakt mit dem Fallenschieber gelangt und die untere Treibriegelstange bei einem Manipulationsversuch in Kontakt mit dem Riegelschieber gelangt.

Insbesondere kann vorgesehen sein, dass das Schlossgehäuse einen Riegelaufnahmeraum zur Aufnahme eines Riegels eines Aktivflügelschlosses aufweist und das Schieberelement ein Riegelschieber ist, der konfiguriert ist, bei der Bewegung in die Entriegeltstellung den in den Riegelaufnahmeraum eingreifenden Riegel des Aktivflügelschlosses aus dem Riegelaufnahmeraum zu verschieben.

Beispielsweise kann auch vorgesehen sein, dass das Schlossgehäuse einen Fallenaufnahmeraum zur Aufnahme einer Falle eines Aktivflügelschlosses aufweist und das Schieberelement ein Fallenschieber ist, der konfiguriert ist, bei der Bewegung in die Entriegeltstellung die in den Fallenaufnahmeraum eingreifende Falle des Aktivflügelschlosses aus dem Fallenaufnahmeraum zu verschieben.

Im Folgenden wird die Erfindung anhand von Ausführungsbeispielen unter Zuhilfenahme der beiliegenden Zeichnungen beispielhaft erläutert. Die gezeigten Ausführungsbeispiele sind als Beispiel und nicht einschränkend zu verstehen.
- Fig. 1: zeigt eine schematische Darstellung einer zweiflügeligen Tür.
- Fig. 2: zeigt eine schematische Ansicht eines erfindungsgemäßen Treibriegelschlosses.
- Fig. 3: zeigt eine schematische Ansicht des Riegelschiebers und der unteren Treibstangenanschlusseinrichtung.
- Fig. 4a: zeigt den unteren Riegelstangenanschlussschieber und den Riegelschieber in einer Draufsicht.
- Fig. 4b: zeigt den unteren Riegelstangenanschlussschieber und den Riegelschieber in einer Schrägansicht.
- Fig. 4c: zeigt den unteren Riegelstangenanschlussschieber und den Riegelschieber, schräg von hinten gesehen.
- Fig. 5: zeigt schematisch das Aufeinandertreffen der Kontaktflächen der Sperrglieder.
- Fig. 6: zeigt eine schematische Darstellung des Aufeinandertreffens der Kontaktflächen.

Fig. 1 zeigt eine schematische Darstellung einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein Aktivflügelschloss 2 auf, welches über eine Türklinke 21 betätigbar ist. Das Aktivflügelschloss 2 ist als ein selbstverriegelndes Panikschloss 2 ausgebildet und weist einen selbsttätig vorschießenden Riegel 24 sowie eine Schlossfalle auf. Über einen Motorantrieb ist das Panikschloss 2 zudem motorisch bzw. ferngesteuert betätigbar. Der Motorantrieb ist mittels eines Anschlusskabels 161, welches durch den Gangflügel 15 und mittels eines flexiblen Kabelübergangs 171 über den Türrahmen 12 geführt ist, elektrisch angeschlossen.

In dem Standflügel 14 ist ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Motor auf, mittels dem das Treibriegelschloss 3 motorisch entriegelt werden kann. Das Anschlusskabel 16 des Motors ist durch den Standflügel 14 und mittels eines flexiblen Kabelübergangs 17 über den Türrahmen 12 geführt.

Das Treibriegelschloss 3 weist einen Fallenaufnahmeraum sowie einen Riegelaufnahmeraum auf, in welche die Riegelelemente des Panikschlosses 2, also die Falle bzw. der Riegel, eingreifen können. Über Fallenschieber 36 bzw. Riegelschieber 37 kann mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden.

Fig. 2 zeigt ein Ausführungsbeispiel des erfindungsgemäßen Treibriegelschlosses 3. Das Treibriegelschloss 3 weist ein Schlossgehäuse 32 auf, in dem eine Schlossnuss 31 drehbar gelagert ist. Ferner sind als Riegelelemente 33, 34 eine obere Treibriegelstange 33 und eine untere Treibriegelstange 34 in dem Schlossgehäuse 32 gelagert. Das Schlossgehäuse 32 ist an der Vorderseite durch einen Stulp 35 begrenzt. Dem Stulp 35 gegenüberliegend an der Rückseite des Schlosses 3 ist die Rückwand des Schlossgehäuses 32 angeordnet. An der oberen bzw. unteren Schmalseite des Schlossgehäuses 32 sind dementsprechend Seitenwände zum Abschluss des Schlosses vorgesehen. Ferner umfasst das Schlossgehäuse 32 auch einen Schlossboden 38, der in Fig. 2 eingezeichnet ist, sowie eine in den Figuren nicht dargestellte Schlossdecke, die zur besseren Übersicht halber in den Figuren weggelassen wurde.

Die Riegelelemente 33, 34 des Schlosses 3 sind jeweils in Anschlussschiebern aufgenommen. Die obere Treibriegelstange 33 ist in einem oberen Treibriegelstangenanschlussschieber 331 aufgenommen. Die untere Treibriegelstange 34 ist in einem unteren Treibriegelstangenanschlussschieber 341 aufgenommen. Zum Verriegeln des Schlosses werden die beiden Treibriegelstangenanschlussschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Treibriegelstangenanschlussschieber 331 und 341 in das Schlossgehäuse 32 eingezogen, nehmen dabei die Treibriegelstangen 33 und 34 mit in die Entriegeltstellung. Die beiden Treibriegelstangenanschlussschieber 331 und 341 und die Treibriegelstangen 33 und 34 sind zwischen der Verriegeltstellung und Entriegeltstellung bewegbar. Hierdurch sind auch entsprechende Richtungen definiert, nämlich die Verriegelungsrichtung und die Entriegelungsrichtung.

In der Verriegeltstellung greift die obere Treibriegelstange 33 in eine Aufnahme an der Oberseite des Türrahmens ein und die untere Treibriegelstange 34 greift in eine bodenseitige Riegelstangenaufnahme ein. Der obere Treibriegelstangenanschlussschieber 331 und der untere Treibriegelstangenanschlussschieber 341 sind über eine Umlenkmechanik miteinander bewegungsgekuppelt, sodass der obere Treibriegelstangenanschlussschieber 331 und der untere Treibriegelstangenanschlussschieber 341 gegensinnig zueinander bewegbar sind.

Der Antrieb der Treibriegelstangenanschlussschieber 331, 341 kann entweder manuell durch die Schlossnuss 31, oder motorisch ferngesteuert mittels des Motorantriebs 4 erfolgen.

Das Treibriegelschloss 3 weist als das zumindest eine Schieberelement einen Riegelschieber 37 und einen Fallenschieber 36 auf.

Der Fallenschieber 36 wirkt mit der Falle des Panikschlosses 2 zusammen und ist zwischen einer entriegelnden Stellung und einer verriegelnden Stellung bewegbar. Dies bedeutet, dass der Fallenschieber 36 in Verriegelungsrichtung und in Entriegelungsrichtung bewegbar ist. Der Fallenschieber 36 ist im Bereich des Fallenaufnahmeraums des Treibriegelschlosses 3 linear bewegbar im Schlossgehäuse 32 gelagert. In der verriegelnden Stellung des Fallenschiebers 36 greift der Fallenschieber 36 nicht in den Riegelaufnahmeraum des Treibriegelschlosses 3 ein und ermöglicht den Eingriff der Falle des Panikschlosses 2 in den Aufnahmeraum des Treibriegelschlosses 3. In der entriegelnden Stellung des Fallenschiebers 36 greift der Fallenschieber 36 in den Fallenaufnahmeraum des Treibriegelschlosses 3 ein, um die in den Fallenaufnahmeraum eingreifende Falle des Panikschlosses 2 aus dem Fallenaufnahmeraum herauszuschieben.

Der Riegelschieber 37 wirkt mit dem Riegel des Panikschlosses 2 zusammen und ist zwischen einer verriegelnden Stellung und einer entriegelnden Stellung bewegbar. Dies bedeutet, dass der Fallenschieber 36 in Verriegelungsrichtung und in Entriegelungsrichtung bewegbar ist. Der Riegelschieber 37 ist im Bereich des Riegelaufnahmeraums des Treibriegelschlosses 3 linear bewegbar im Schlossgehäuse 32 gelagert. In der verriegelnden Stellung des Riegelschiebers 37 greift der Riegelschieber 37 nicht in den Riegelaufnahmeraum des Treibriegelschlosses 3 ein und ermöglicht den Eingriff des Riegels des Panikschlosses 2 in den Aufnahmeraum des Treibriegelschlosses 3. In der entriegelnden Stellung des Riegelschiebers greift der Riegelschieber 37 in den Riegelaufnahmeraum des Treibriegelschlosses 3 ein, um den in den Riegelaufnahmeraum eingreifenden Riegel des Panikschlosses 2 aus dem Riegelaufnahmeraum herauszuschieben, wodurch das Panikschloss 2 entriegelt wird.

Das Treibriegelschloss 3 weist einen drehbar gelagerten Schwenkhebel 39 auf, der koaxial mit der Schlossnuss 31 im Schlossgehäuse 32 des Treibriegelschlosses 3 gelagert ist. Der Schwenkhebel 39 weist einen ersten Schwenkhebelarm 391 auf, der mit dem Fallenschieber 36 über ein Hebelgetriebe bewegungsgekuppelt ist, und einen zweiten Schwenkhebelarm 392, der mit dem Riegelschieber 37 über eine Kulissenverbindung bewegungsgekuppelt ist. Eine Drehung des Schwenkhebels 39 durch manuelle oder motorische Betätigung bewirkt eine Bewegung des Fallenschiebers 36 und des Riegelschiebers 37 von deren entriegelnder Stellung in deren verriegelnde Stellung. Dies bedeutet eine Drehung des Schwenkhebels 39 und bewirkt eine Bewegung des Fallenschiebers 36 und des Riegelschiebers 37 in Entriegelungsrichtung. Der Schwenkhebel 39 wird durch eine im Schlossgehäuse 32 abgestützte Feder in Richtung der verriegelnden Stellungen des Fallenschiebers 36 und des Riegelschiebers 37 beaufschlagt. Dies bedeutet, der Fallenschieber 36 und der Riegelschieber 37 werden, aufgrund der Bewegungskupplung mit dem Schwenkhebel 39, durch die im Schlossgehäuse 32 abgestützte Feder in Verriegelungsrichtung beaufschlagt.

Die Entriegelung des Treibriegelschlosses 3 kann entweder manuell durch die Schlossnuss 31, oder motorisch ferngesteuert mittels des Motorantriebs 4 erfolgen. Bei manueller Entriegelung durch Betätigung der Schlossnuss 31 verlagert ein Arm der Schlossnuss 31 den unteren Treibriegelstangenanschlussschieber 341 in die Entriegeltstellung. Der mit dem unteren Treibriegelstangenanschlussschieber 341 über die Umlenkmechanik bewegungsgekoppelte obere Treibriegelstangenanschlussschieber 331 wird dabei ebenfalls in die Entriegeltstellung verbracht. Gleichzeitig bewirkt die Betätigung der Schlossnuss 31 auch eine Drehung des Schwenkhebels 39, wodurch der Fallenschieber 36 und der Riegelschieber 37 in die entriegelnde Stellung verbracht werden.

Die Schlossnuss 31 und der Motorantrieb 4 sind jeweils über einen Freigang mit den Riegelstangenanschlussschiebern 331 und 341 verbunden. Dies bedeutet, dass durch eine Betätigung der Schlossnuss 31 bzw. des Motorantriebs 4 eine Bewegung der Treibriegelstangenanschlussschieber 331 und 341 in Entriegelungsrichtung erfolgt.

Fig. 4a zeigt den untere Riegelstangenanschlussschieber 341 und den Riegelschieber 37 in einer Draufsicht. Fig. 4b zeigt den unteren Riegelstangenanschlussschieber 341 und den Riegelschieber 37 in einer Schrägansicht. Fig. 4c zeigt den unteren Riegelstangenanschlussschieber 341 und den Riegelschieber 37 schräg von hinten gesehen. Um zu verhindern, dass bei verriegeltem Treibriegelschloss 3 eine Krafteinwirkung auf die untere Treibriegelstange 34 oder auf die obere Treibriegelstange 33 zu einer Entriegelung des Treibriegelschloss 3, also zu einer Verlagerung der unteren Treibriegelstange 34, der oberen Treibriegelstange 33 und des Riegelschiebers 37 von deren Verriegeltstellung in deren Entriegeltstellung führt, weist der Riegelschieber 37 einen Vorsprung 71 bzw. ein erstes Sperrglied 71 und der untere Treibriegelstangenanschlussschieber 341 einen Steg 72, bzw. ein zweites Sperrglied 72 auf. Das erste Sperrglied 71 ist mit dem Riegelschieber 37 einstückig ausgebildet. Das zweite Sperrglied 72 ist auf dem unteren Treibriegelstangenanschlussschieber 341 beispielsweise durch Vernieten oder Verlöten oder Verschweißen befestigt. Wie in Fig. 4c zu erkennen ist, weist der Riegelschieber 37 eine Freisparung auf, in der ein Abschnitt des unteren Treibriegelstangenanschlussschiebers 341 aufgenommen ist. Der untere Treibriegelstangenanschlussschieber 341 ist im Schlossboden 38 geführt.

Das erste Sperrglied 71, bzw. der Vorsprung 71 weist eine erste Kontaktfläche 711 und das zweite Sperrglied 72, bzw. der Steg 72 weist eine zweite Kontaktfläche 721 auf. Die erste Kontaktfläche 711 und die zweite Kontaktfläche 721 sind jeweils als eine ebene Fläche ausgebildet, wobei die erste Kontaktfläche 711 und die zweite Kontaktfläche 721 zwei zueinander parallele Ebenen darstellen.

Eine im Falle einer Manipulation von außen auf die untere Treibriegelstange 34 oder auf die obere Treibriegelstange 33 einwirkende Kraft bewirkt, dass der untere Riegelstangenanschlussschieber 341 sich in Richtung des Riegelschiebers 37 bewegt, bis die Kontaktflächen 711, 721 der Sperrglieder 71, 72 aufeinandertreffen. Da die beiden Kontaktflächen 711, 721 parallel zueinander liegende ebene Flächen sind, liegen die Kontaktflächen 711, 721 nach dem Aufeinandertreffen flächig auf. Durch das Aufeinandertreffen der Kontaktflächen 711, 721 resultieren Kontaktkräfte F_{K}, die jeweils senkrecht auf den Kontaktflächen 711, 721 stehen.

In Figur 5 ist das Aufeinandertreffen der Kontaktflächen 711, 721 der Sperrglieder 71, 72 schematisch dargestellt. Die erste Kontaktfläche 711 und die zweite Kontaktfläche 721 sind hierbei so zueinander orientiert, dass in einem Fall, in dem die erste Kontaktfläche 711 auf die zweite Kontaktfläche 721 trifft, die resultierende Kontaktkraft F_{K}, die auf das erste Sperrglied 71 wirkt, eine erste Kraftkomponente F₁ aufweist, die parallel zur Bewegungsrichtung des Riegelschiebers 37 orientiert und in die Entriegelungsrichtung gerichtet ist. Die resultierende Kontaktkraft F_{K} weist auch eine zweite Kraftkomponente F₂ auf, die rechtwinkelig zur Bewegungsrichtung des Riegelschiebers 37 orientiert ist. Die zweite Kraftkomponente F₂ ist ebenfalls in Figur 5 dargestellt.

Dies bedeutet, dass im Fall eines Manipulationsversuchs durch Aufbringen einer Kraft auf die obere Treibriegelstange 33 oder auf die untere Treibriegelstange 34 der Riegelschieber 37, durch die zur Bewegungsrichtung des Riegelschiebers 37 parallele Kraftkomponente F₁, eine Kraft erfährt, die in die Verriegelungsrichtung gerichtet ist. Ein Aufbringen der Kraft hat somit eine selbsthemmende Wirkung. Da der Riegelschieber 37 über eine Kulissenverbindung mit dem Schwenkhebel 39 bewegungsgekoppelt ist, drängt die Kraftkomponente F₁ auch den Schwenkhebel 39 in seine verriegelnde Stellung.

Figur 6 zeigt eine schematische Darstellung des ersten Sperrglieds 71 und des Riegelschiebers 37. Die erste Kontaktfläche 711 ist dabei derart orientiert, dass die Oberflächennormale O₁ der ersten Kontaktfläche 711 mit der Verriegelungsrichtung des Riegelschiebers 37 einen stumpfen Winkel α einschließt, bzw. dass die Oberflächennormale O₁ der ersten Kontaktfläche 711 mit der Entriegelungsrichtung des Riegelschiebers 37 einen spitzen Winkel β einschließt. Der stumpfe Winkel α und der spitze Winkel β addieren sich zu 180°. Durch diese Orientierung der Oberflächennormale O₁ zu der Entriegelungsrichtung bzw. der Verriegelungsrichtung des Riegelschiebers 37 ist gewährleistet, dass die auf den Riegelschieber 37 in Bewegungsrichtung wirkende Kraftkomponente F₁ der Kontaktkraft F_{K} in Verriegelungsrichtung des Riegelschiebers 37 wirkt. Dadurch wird eine selbsthemmende Wirkung der Sperrglieder 71, 72 bzw. der Kontaktflächen 711, 721 realisiert.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel

- 2: Aktivflügelschloss/Panikschloss
- 21: Türklinke
- 22: Schlossgehäuse

- 3: Passivflügelschloss/Treibriegelschloss
- 31: Schlossnuss
- 32: Schlossgehäuse
- 33: obere Treibriegelstange
- 331: oberer Treibriegelstangenanschlussschieber
- 34: untere Treibriegelstange
- 341: unterer Treibriegelstangenanschlussschieber
- 35: Schlossstulp
- 36: Schieberelement, Fallenschieber
- 37: Schieberelement, Riegelschieber
- 38: Schlossboden
- 4: Motorantrieb
- 41: Antriebsmotor

- 5: Spindel

- 71: erstes Sperrglied, Vorsprung
- 711: erste Kontaktfläche
- 72: zweites Sperrglied, Steg
- 721: zweite Kontaktfläche

- F_{K}: Kontaktkraft
- F₁: erste Kraftkomponente
- F₂: zweite Kraftkomponente
- O₁: Oberflächennormale

- α: stumpfer Winkel
- β: spitzer Winkel

## Patentansprüche

1. Treibriegelschloss für einen Passivflügel einer zweiflügeligen Tür, mit einem Schlossgehäuse (32), in welchem zumindest eine Treibriegelstange (33, 34) zwischen einer Verriegeltstellung und einer Entriegeltstellung bewegbar gelagert ist,
und in welchem zumindest ein Schieberelement (36, 37), insbesondere ein Riegelschieber (37) und/oder ein Fallenschieber (36) angeordnet ist, wobei das zumindest eine Schieberelement (36, 37) zwischen einer Verriegeltstellung und einer Entriegeltstellung bewegbar gelagert ist,
**dadurch gekennzeichnet,**
**dass** in der Verriegeltstellung im Falle einer Manipulationsbeaufschlagung die zumindest eine Treibriegelstange (33, 34) in das Schlossgehäuse (32) hinein verlagert wird und dort derart in Kontakt mit dem zumindest einen Schieberelement (36, 37) gelangt, dass dieses die weitere Bewegung der zumindest einen Treibriegelstange (33, 34) in das Schlossgehäuse (32) hinein sperrt.

2. Treibriegelschloss nach Anspruch 1,
**dadurch gekennzeichnet,**
**dass** die zumindest eine Treibriegelstange (33, 34) einen Steg (72) aufweist, der in Kontakt mit dem zumindest einen Schieberelement (36, 37) gelangt.

3. Treibriegelschloss nach Anspruch 1 oder 2,
**dadurch gekennzeichnet,**
**dass** die zumindest eine Treibriegelstange (33, 34) in zumindest einem in dem Schlossgehäuse (32) gelagerten Treibriegelstangenanschlussschieber (341, 331) aufgenommen ist, und der Steg (72) an dem zumindest einen Treibriegelstangenanschlussschieber (341, 331) angeordnet ist, oder dass der Steg (72) an der zumindest einen Treibriegelstange (33, 34) angeordnet ist.

4. Treibriegelschloss nach einem der Ansprüche 1 bis 3,
**dadurch gekennzeichnet,**
**dass** an dem zumindest einen Schieberelement (36, 37) ein Sperrelement (71) mit einer ersten Kontaktfläche (711) und an dem Steg (72) eine zweite Kontaktfläche (721) angeordnet ist, wobei die Kontaktflächen (711 und 721) derart geneigt sind, dass bei Kontakt der beiden Kontaktflächen (711 und 721) ein Verbringen des zumindest einen Schieberelements (36, 37) von der Verriegeltstellung in die Entriegeltstellung gesperrt ist.

5. Treibriegelschloss nach Anspruch 3,
**dadurch gekennzeichnet,**
**dass** die auf die erste Kontaktfläche (711) wirkende Kontaktkraft (F_{K}) in zwei rechtwinkelig zueinanderstehende Kraftkomponenten (F₁, F₂) zerlegbar ist, wobei die erste Kraftkomponente (F₁) zur Bewegungsrichtung des zumindest einen Schieberelements (36, 37) parallel ist und die zweite Kraftkomponente (F₂) rechtwinkelig zur Bewegungsrichtung des zumindest einen Schieberelements (36, 37) orientiert ist, und die erste Kraftkomponente (F₁) in Richtung der Verriegelungsrichtung des zumindest einen Schieberelements (36, 37) gerichtet ist.

6. Treibriegelschloss nach einem der Ansprüche 3 bis 5,
**dadurch gekennzeichnet,**
**dass** die erste Kontaktfläche (711) als eine ebene Fläche ausgebildet ist und die zweite Kontaktfläche (721) als eine ebene Fläche ausgebildet ist, derart dass die Kontaktflächen gegen die Horizontale geneigt sind, vorzugsweise wobei die erste Kontaktfläche (711) und die zweite Kontaktfläche (721) zwei zueinander parallele Ebenen sind.

7. Treibriegelschloss nach einem der Ansprüche 3 bis 6,
**dadurch gekennzeichnet,**
**dass** die Oberflächennormale (O₁) der ersten Kontaktfläche (711) mit der Verriegelungsrichtung des zumindest einen Schieberelements (36, 37) einen stumpfen Winkel (α) einschließt, oder dass die Oberflächennormale (O₁) der ersten Kontaktfläche (711) mit der Entriegelungsrichtung des zumindest einen Schieberelements (36, 37) einen stumpfen Winkel (α) einschließt.

8. Treibriegelschloss nach einem der vorhergehenden Ansprüche,
**dadurch gekennzeichnet,**
**dass** das Treibriegelschloss (3) eine obere Treibriegelstange (33) und eine untere Treibriegelstange (34) aufweist, wobei die obere Treibriegelstange (33) in einem oberen Treibriegelstangenanschlussschieber (331) aufgenommen ist und die untere Treibriegelstange (34) in einem unteren Treibriegelstangenanschlussschieber (341) aufgenommen ist.

9. Treibriegelschloss nach Anspruch 8,
**dadurch gekennzeichnet,**
**dass** der obere Treibriegelstangenanschlussschieber (331) und der untere Treibriegelstangenanschlussschieber (341) über eine Umlenkmechanik miteinander bewegungsgekuppelt sind, sodass der obere Treibriegelstangenanschlussschieber (331) und der untere Treibriegelstangenanschlussschieber (341) gegensinnig zueinander bewegbar sind.

10. Treibriegelschloss nach einem der vorhergehenden Ansprüche,
**dadurch gekennzeichnet,**
**dass** das Schlossgehäuse (32) einen Stulp (35) aufweist und das zumindest eine Schieberelement (36, 37) einen vorderen Bereich mit einem Schieberkopf und einen diesem gegenüberliegenden hinteren Bereich mit einem Schieberstamm aufweist, wobei der Schieberkopf zum Stulp (35) hin weisend angeordnet ist, und
**dass** die erste Kontaktfläche (711) im Bereich des Schieberstammes angeordnet ist, insbesondere im hinteren Drittel des Schieberelements (36, 37) angeordnet ist.

11. Treibriegelschloss nach einem der vorhergehenden Ansprüche,
**dadurch gekennzeichnet,**
**dass** das Schlossgehäuse (32) einen Riegelaufnahmeraum zur Aufnahme eines Riegels eines Aktivflügelschlosses (2) aufweist und das zumindest eine Schieberelement (37) ein Riegelschieber (37) ist, der konfiguriert ist, bei der Bewegung in die Entriegeltstellung den in den Riegelaufnahmeraum eingreifenden Riegel des Aktivflügelschlosses (2) aus dem Riegelaufnahmeraum zu verschieben.

12. Treibriegelschloss nach einem der vorhergehenden Ansprüche,
**dadurch gekennzeichnet,**
**dass** das Schlossgehäuse (32) einen Fallenaufnahmeraum zur Aufnahme einer Falle eines Aktivflügelschlosses (2) aufweist und das zumindest eine Schieberelement (36) ein Fallenschieber (36) ist, der konfiguriert ist, bei der Bewegung in die Entriegeltstellung die in den Fallenaufnahmeraum eingreifende Falle des Aktivflügelschlosses (2) aus dem Fallenaufnahmeraum zu verschieben.
